# FASCICULE DE BREVET EUROPEEN

(11) **EP 0 242 545 B1**
(45) Date de publication et mention de la délivrance du brevet: **22.08.1990**
(21) Numéro de dépôt: 87103177.9
(22) Date de dépôt: 06.03.1987
(51) Int. Cl.: B66B 13/08

(54) **Porte pour cabine de monte-charges**
Tür für Aufzugskabine
Door for a lift car

(30) Priorité: 17.03.1986 FR 8603769
(43) Date de publication de la demande: 28.10.1987
(73) Titulaire: KONE Elevator GmbH, 6340 Baar (CH)
(72) Inventeur: Mai, Jean-Pierre, F-06300 Nice (FR); Vigouroux, Gilbert, F-06300 Nice (FR)
(74) Mandataire: Casalonga, Axel

(56) Documents cités:
- FR-A- 2 541 717
- GB-A- 738 846
- US-A- 2 804 296
- US-A- 4 149 615

## Description

L'invention concerne les portes de cabine de monte-charges, en particulier pour la transformation des monte-charges à paroi lisse.

On sait que sous certaines conditions, notamment de vitesse réduite, il a été toléré jusqu'ici l'installation d'ascenseurs de personnes et d'ascenseurs de charges, ou monte-charges, dits à paroi lisse, caractérisés par l'absence de porte de cabine et l'utilisation de simples portes palières du type ouvrant vers l'extérieur ou coulissantes, avec ouverture manuelle et fermeture manuelle ou automatique. Les faces intérieures des diverses portes palières affleurent la surface intérieure de la gaine du monte-charges pour constituer une paroi lisse contre laquelle la cabine se raccorde avec le minimum de jeu par un seuil et des retours d'entrée.

Ce type d'installation présente l'avantage d'être extrêmement économique et très peu encombrant, mais par contre il ne présente pas la sécurité voulue pour les usagers. Pour cette raison, dans la plupart des pays où ce type d'installation était accepté, des dispositions réglementaires vont rendre obligatoire, à brève échéance, la transformation de toutes les installations existantes de ce type pour les rendre conformes aux normes de sécurité, en particulier par l'adjonction de portes de cabine.

Le problème général qui se pose est donc de transformer, aux moindres frais possibles, les installations existantes pour les rendre conformes aux normes de sécurité. Pour cela, une première difficulté tient à la faible largeur de la gaine et à l'absence de retour de cabine qui ne permettent pas l'installation de portes coulissantes simples, ou même télescopiques. On est donc obligé d'avoir recours à des portes accordéon. Une autre difficulté tient au peu d'espace qui existe entre la cabine et la paroi lisse et qui permet difficilement l'installation de l'opérateur habituel, c'est-à-dire du dispositif de guidage et de synchronisation des traîneaux portant les divers axes principaux d'articulation de l'accordéon dans le plan de l'ouverture. Il en résulte, dans la plupart des cas, une nécessité de transformer la cabine, ce qui entraîne des frais importants.

En effet selon la disposition usuelle, on utilise deux rails, l'un le plus intérieur pour les traineaux lents et l'autre le plus extérieur pour les traineaux rapides, ces deux rails étant par conséquent juxtaposés dans un plan horizontal ce qui occasionne un encombrement important.

On connaît également une autre disposition, telle que celle décrite dans le document GB-A-738.846, dans laquelle on utilise non plus uniquement deux rails mais trois rails, le premier le plus intérieur pour les traineaux lents, le second comme précédemment juxtaposé au précédent pour les traineaux rapides, et le troisième superposé au second pour assurer également le guidage d'un seul des traineaux rapides. Cette disposition à trois rails a pour but d'obtenir plus de place pour augmenter l'entre axes des roues de guidage des quatre traineaux afin d'améliorer la résistance au basculement des vantaux qui sont ici coulissants. Par contre cela ne réduit en rien l'encombrement en épaisseur puisque l'on a toujours à la base deux rails juxtaposés dans le plan horizontal.

Il est à noter que dans cette dernière disposition, seul un des quatre traineux est guidé à la fois par deux des trois rails, les trois autres étant guidés chacun exclusivement par un seul rail.

Le but de l'invention est d'éliminer les inconvénients précédents, en particulier en réalisant une porte accordéon ou télescopique pour une cabine de monte-charges ou d'ascenseur de personnes dont l'opérateur soit de très faible encombrement en épaisseur.

Dans la disposition la plus habituelle des portes accordéons, la porte comporte deux parties, formées chacune de plusieurs, en général quatre vantaux accordéons, avec un axe charnière fixe du côté extérieur, deux axes principaux d'articulation se déplaçant dans le plan de l'ouverture, et deux axes secondaires d'articulation se déplaçant vers l'intérieur de la cabine lors de l'ouverture. L'opérateur comporte donc en général quatre traîneaux portant les axes principaux et se déplaçant à deux vitesses différentes et dans les deux sens sur au moins deux rails parallèles juxtaposés et fixés sur une traverse, d'où un encombrement important en épaisseur. En outre, la synchronisation de ces quatre traîneaux nécessite en général une câblette sans fin, déplaçant par exemple les deux traîneaux lents symétriquement, plus deux mouflages sans fin entraînant chacun un traîneau rapide à partir du traîneau lent de même sens, ce qui implique que les deux traîneaux lents soient suffisamment longs pour porter chacun deux poulies écartées d'une distance supérieure à la cource de ces traîneaux. Il en résulte un encombrement encore accru de l'opérateur.

L'invention s'applique particulièrement à une porte accordéon à huit vantaux de ce type, mais pour réduire cet encombrement en épaisseur, l'opérateur selon l'invention se distingue par le fait qu'il utilise exclusivement deux rails, également fixés sur une traverse, et qui sont superposés à un écartement relativement important, chacun de quatre traîneaux étant guidé à la fois par les deux rails précités. Toutefois l'invention peut s'appliquer également à une porte à quatre vantaux télescopiques susceptible d'utiliser le même opérateur.

En particulier deux des traîneaux sont d'un type extérieur et formés par un flasque sensiblement plan situé parallèlement et à faible distance du plan des rails et d'un côté de celui-ci, ce flasque portant des galets qui roulent sur les bords extérieurs de l'ensemble des deux rails, et les deux autres traîneaux sont d'un type intérieur et formés également par un flasque sensiblement plan situé parallèlement et à faible distance du plan des rails mais de l'autre côté de celui-ci, ce flasque portant des galets qui roulent sur les bords intérieurs de l'ensemble des deux rails.

Les quatre traîneaux sont alternés de manière que les deux traîneaux rapides soient de types opposés pour pouvoir se croiser en position de fermeture et que chaque traîneau lent soit du type opposé à celui du traîneau rapide de même sens pour pourvoir se croiser avec celui-ci en position d'ouverture.

Le dispositif de synchronisation des mouvements des quatre traîneaux est avantageusement situé dans l'intervalle entre les deux rails et entre les deux plans des flasques.

En outre, ce dispositif de synchronisation peut avantageusement être constitué uniquement par deux câblettes ou similaires (courroie, chaîne):

A) une câblette longue qui comporte successivement
-un premier brin qui part d'un premier point fixe situé à une première extrémité de la traverse pour se rendre à une première poulie mobile portée par un premier traîneau lent,
-un deuxième brin qui part de la précédente pour retourner à une première poulie fixe située à la dite première extrémité,
-un troisième brin qui part de cette dernière et se fixe à un premier traîneau rapide de sens opposé à celui du premier traîneau lent, puis de là continue jusqu'à une deuxième poulie fixe située à la deuxième extrémité de la traverse, opposée à ladite première extrémité,
-un quatrième brin qui part de cette dernière poulie fixe et se fixe à un deuxième traîneau rapide de même sens que le premier traîneau lent, puis de là continue jusqu'à une troisième poulie fixe située à ladite première extrémité,
-un cinquième brin qui part de cette dernière pour se rendre à une deuxième poulie mobile portée par un deuxième traîneau lent, de même sens que le premier traîneau rapide, et
-un sixième brin qui part de cette dernière pour se rendre à un deuxième point fixe à ladite première extrémité; et
B) une câblette courte renvoyée sur une quatrième poulie fixe située à ladite deuxième extrémité et dont les deux brins sont fixés respectivement aux deux traîneaux lents.

En particulier la première et la troisième poulies fixes peuvent avantageusement être superposées et portées par le même axe à ladite première extrémité, de même que la deuxième et le quatrième poulies fixes peuvent être également superposées et portées par le même axe situé à ladite deuxième extrémité.

D'autres particularités de l'invention apparaîtront dans la description qui va suivre d'un mode de réalisation pris comme exemple et représenté sur le dessin annexé sur lequel:
la figure 1 est une vue en bout selon 1-1 dela figure 2; et
la figure 2 est une vue schématique de face de l'opérateur.

L'opérateur selon l'invention est construit sur une traverse supérieure 1 fixée par des pattes 2 sur le linteau supérieur 3 de la cabine 4 du monte-charges. Sur cette traverse 1 sont fixés, au moyen d'entretoises 5 et 6, deux rails 7 et 8 qui sont parallèles et superposés dans un même plan vertical avec un intervalle relativement important.

Le long de ces rails coulissent, de préférence par l'intermédiaire de galets de roulement, les quatre traîneaux qui sont de deux types:
-les traîneaux du type extérieur, qui sont constitués chacun par un flasque 9 ou 10 situé parallèlement et à faible distance du plan vertical des rails 7 et 8, chacun de ces flasques portant les axes 11 de deux paires de galets 12 qui roulent sur les bords extérieurs de la paire de rails 7 et 8, c'est-à-dire respectivement sur le bord supérieur du rail supérieur 7 et sous le bord inférieur du rail inférieur 8;
-les traîneaux du type intérieur, qui sont constitués également par un flasque 13 ou 14 situé parallèlement et à faible distance du plan des rails 7 et 8, mais du côté opposé à celui où se trouvent les flasques des traîneaux extérieurs, chacun de ces flasques intérieurs portant à son tour les axes 15 de deux paires de galets 16 qui roulent à l'intérieur de la pair de rails 7 et 8, c'est-à-dire respectivement sous le bord inférieur du rail supérieur 7 et sur le bord supérieur du rail inférieur 8.

Les flasques 13 ou 14 des traîneaux intérieurs sont de préférence disposés du côté de la traverse supérieur 1 afin d'éviter le problème d'interférence de ces flasques avec les entretoises supérieures 5, en limitant ce problème aux entretoises inférieures 6 qui ne peuvent être disposées qu'aux endroits non balayés par les flasques 13 et 14. Toutefois la disposition inverse serait également possible.

Grâce à cette disposition, les traîneaux extérieurs et intérieurs peuvent se croiser tout en bénéficiant d'un excellent guidage très symétrique et très stable grâce à la largeur d'écartement des rails 7 et 8. En outre, cet écartement laisse subsister, entre les plans des flasques intérieurs et extérieurs et entre les zones balayées par les galets intérieurs 16, un espace suffisant pour loger le dispositif de synchronisation des mouvements dans une position également bien symétrique par rapport aux traîneaux.

On a représenté schématiquement, à la partie inférieure de la figure 2, l'axe charnière gauche 17 et l'axe charnière 18 droit, situés aux éxtré- mités de la traverse 1, dans le plan de l'ouverture de la cabine et aux extrémités de celle-ci, ainsi que les axes principaux rapides gauche et droit, 19 et 20, et les axes principaux lents gauche et droit 21 et 22. On voit également les axes d'articulation secondaires 23 qui se déplacent vers l'intérieur de la cabine lorsque les axes principaux 19 à 22 se déplacent dans le plan de l'ouverture de la cabine et dans le sens correspondant à l'ouverture.

Comme à l'ordinaire, ce sont donc ces quatre axes principaux 19 à 22 dont il faut assurer le guidage et la synchronisation.

Lorsque la partie gauche de la porte se trouve complètement repliée en position ouverte, les axes 19 et 21 viennent presque se confondre avec l'axe 17, à l'épaisseur prés de l'empilement des quatre vantaux. Pour cette raison les axes 19 et 21 doivent être placés le plus à gauche possible de leurs traîneaux respectifs 14 et 10. Le même raisonnement montre que les axes 20 et 22 doivent être placés le plus à droite possible de leurs traîneaux respectifs 9 et 13.

On remarque sur la figure 2 que les traîneaux rapides 14 et 9 correspondant aux axes principaux rapides 19 et 20 sont de types opposés pour permettre leur croisement en position fermée, c'est-à-dire lorsque les axes 19 et 20 sont venus pratiquement en coïncidence. Dans l'exemple représenté, le traîneau 14 est du type intérieur et le traîneau 9 du type extérieur.

De même lorsque la partie gauche de la porte se trouve complètement reppliée en position ouverte, les deux traîneaux 14 et 10 doivent pouvoir se superposer, ce qui nécessite également que le traîneau 10 soit du type opposé au type du traîneau 14, c'est-à-dire dans le cas présent du type extérieur. Le même raisonnement montre que le traîneau 13 doit être du type opposé au traîneau 9, c'est-à-dire du type intérieur.

Pour assurer la synchronisation du mouvement des quatre traîneaux on pourrait utiliser les dispositifs habituels rappelés plus haut. Toutefois, pour obtenir le gain de place maximum, il est préférea- ble selon l'invention d'utiliser un dispositif simplifié à deux câblettes ou similaires, c'est-à-dire des liens flexibles ou articulés tels que câble, ruban, courroie ou chaîne: une câblette longue et une câblette courte.

La câblette longue comprend six brins successifs, référencés b1 à b6 sur la figure 2, et qui effectuent le trajet suivant:
le brin b1 part d'un point fixe 24 d'ancrage sur la traverse 1 et se rend à une poulie 25 dont l'axe est porté par le chariot lent droit 13;
le brin b2 retourne de cette poulie 25 à une poulie 26 tournant autour d'un axe fixe 27 sur l'extrémité droite de la traverse 1;
le brin b3 part de cette poulie 26 et va se fixer sur une patte 28 du traîneau rapide 14, puis de là continue en ligne droite jusqu'à une deuxième poulie fixe 29 tournant autour d'un axe fixe 30 à l'extrémité gauche de la traverse 1;
le brin b4 part de cette poulie 29 et se fixe sur une patte 31 du chariot rapide 9, puis de là continue en ligne droite jusqu'à une poulie 32 située à l'extrémité droite de la travers 1, et tournant de préférence autour du même axe 27 que la poulie 26;
le brin b5 part de cette poulie 32 et se rend à une poulie 33 dont l'axe est porté par le chariot lent gauche 10;
le brin b6 retourne de cette poulie 33 jusqu'à un deuxième point d'ancrage 34, de préférence très proche de l'ancrage initial 24 et muni d'un dispositif de réglage de longueur.

La câblette courte de son côté comporte un premier brin b7 ancrée en 35 sur le chariot lent gauche 10 et qui se rend à une poulie 36, située à l'extrémité gauche de la traverse 1 et tournant de préférence autour du même axe 30 que la poulie 29, et un deuxième brin b8 qui va de cette pulie 36 jusqu'à un point d'ancrage 37 sur le traîneau 13 et muni de préférence d'un dispositif de réglage de longueur.

Les deux réglages 34 et 37 sont manoeuvrés de telle manière que les deux axes lents 21 et 22 parviennent simultanément contre les axes charnières 17 et 18 correspondants et qu'en même temps l'ensemble des câblettes se trouve tendu. Ensuite les axes rapides 19 et 20 sont amenés à leur tour contre les axes lents 21 et 22 respectifs, puis les ancrages 28 et 31 sont bloqués sur la câblette longue.

Dès lors toute manoeuvre d'un des quatre axes principaux 19 à 20 ou du traîneau correspondant provoque automatiquement le déplacement symétrique des deux parties de porte avec des déplacements des axes rapides 19 et 20 doubles de ceux des axes lents 21 et 22.

Par example pour une ouverture manuelle il suffira de manoeuvrer un des axes 19 ou 20, ou les deux symétriquement, tandis que pour une manoeuvre par un actionneur électromagnétique, par exemple du type usuel à bielle-manivelle, on agira préférablement sur un des chariots lents 10 ou 13. En variante on peut agir en entraînant en rotation la poulie 36.

Le dispositif selon l'invention permet ainsi une ouverture totale de l'entrée de la cabine et en même temps un encombrement dans le sens de l'épaisseur extrêmement réduit qui permet son implantation sur les cabines de monte-charges usuelles sans nécessiter de transformation.

L'invention intéresse plus particulièrement les portes accordéon à huit vantaux pour des monte-charges en raison de son ouverture totale, mais pourrait naturellement être utilisée avantageusement également pour des ascenseurs de personnes, en particulier pour des portes télescopiques à quatre vantaux, comme indiqué plus haut. Dans ce dernier cas le bas de chacun des traîneaux, au lieu de supporter un des axes principaux, porte directement un des vantaux.

## Revendications

1. Porte pour cabine d'ascenseur de personnes ou de charges, du type ouvrant en deux parties formées chacune de plusieurs vantaux manoeuvrés par un opérateur comportant quatre traîneaux (10, 14, 9, 13) se déplaçant exclusivement sur une paire de rails (7, 8) pour assurer le guidage, soit des axes d'articulation principaux (19, à 22) se déplaçant dans le plan de l'ouverture dans le cas où les vantaux se replient en accordéon, soit directement des vantaux s'ils sont à coulissement télescopique, caractérisée par le fait que les deux rails (7, 8) sont superposés dans un plan sensiblement vertical et à un écartement relativement important, et que chacun des quatre traîneaux (10, 14, 9, 13) est guidé à la fois par les deux rails précités.

2. Porte selon la revendication 1, caractérisée par le fait
-que deux des traîneaux (9, 10) sont d'un type extérieur et formés par un flasque sensiblement plan situé parallèlement et à faible distance du plan des rails et d'un côté celui-ci, ce flasque portant des galets (12) qui roulent sur les bords extérieurs de l'ensemble des deux rails (7, 8),
-que les deux autres traîneaux (13, 14) sont d'un type intérieur et formés par un flasque sensiblement plan situé parallèlement et faible à distance du plan des rails mais de l'autre côté de celui-ci, ce flasque portant des galets, qui roulent sur les bords intérieurs de l'ensemble des deux rails.

3. Porte selon la revendication 2, caractérisée par le fait que les quatre traîneaux (10, 14, 9, 13) sont de type alterné, de manière que les deux traîneaux rapides (14, 9) soient de types opposés pour pouvoir se croiser en position de fermeture et que chaque traîneau lent (10, 13) soit du type opposé à celui du traîneau rapide (14, 9) de même sens de déplacement pour pouvoir se croiser avec celui-ci en position d'ouverture.

4. Porte selon une des revendications 1 à 3, caractérisée par le fait qu'elle comporte un dispositif de synchronisation des mouvements des divers traîneaux (10, 14, 9, 13) situé dans l'intervalle ménagé entre les deux rails (7, 8).

5. Porte selon une des revendications 2 à 4, caractérisée par le fait qu'elle comporte un dispositif de synchronisation des mouvements des divers traîneaux (10, 14, 9, 13) situé dans l'intervalle entre les plans des flasques des deux types.

6. Porte selon les revendications 4 et 5 dont le dispositif de synchronisation des mouvements des traîneaux (10, 14, 9, 13) est constitué par des câblettes ou similaires, caractérisée par le fait que ce dispositif comprend uniquement deux câblettes, dont une câblette longue (b1 à b6) qui coopère avec les divers traîneaux et une câblette courte (b7, b8) qui coopère uniquement avec les traîneaux lents.

7. Porte selon la revendication 6, caractérisée par le fait
A) que la câblette longue comporte six brins successifs, à savoir
-un premier brin (b1) qui part d'un premier point fixe (24) situé à une première extrémité de la traverse (1) pour se rendre à une première poulie mobile (25) portée par un premier traîneau lent (13)
-un deuxième brin (b2) qui part de la poulie précédente (25) pour retourner à une première poulie fixe (26) située à ladite première extrémité,
-un troisième brin (b3) qui part de cette dernière (26) et se fixe (28) à un premier traîneau rapide (14) de sens opposé à celui du premier traîneau lent (13), puis de là continue jusqu'à une deuxième poulie fixe (29) située à la deuxième extrémité, opposée à la première,
-un quatrième brin (b4) qui part de cette dernière poulie fixe (29) et se fixe (31) à un deuxième traîneau rapide (9) de même sens que le premier traîneau lent (13), puis de là continue jusqu'à une troisième poulie fixe (32) située à ladite première extrémité,
-un cinquième brin (b5) qui part de cette dernière poulie (32) et se rend à une deuxième poulie mobile (33) portée par un deuxième traîneau lent (10) de même sens que le premier traîneau rapide (14), et
-un sixième brin (b6) qui retourne de cette dernière poulie (33) à un deuxième point fixe (34) d'ancrage à ladite première extrémité de la traverse (1);
B) que la câblette courte est renvoyée sur une quatrième poulie fixe (36) à ladite deuxième extrémité, et que ses deux brins (b7, b8) sont accrochés (35, 37) respectivement aux deux traîneaux lents (10, 13).

8. Porte selon la revendication 7, caractérisée par le fait que les première (26) et troisième (32) poulies fixes sont superposées et tournent respectivement autour du même axe (27) situé à ladite première extrémité de la traverse (1), tandis que les deuxième (29) et quatrième (36) poulies fixes sont également superposées et tournent autour du même axe (30) à ladite deuxième extrémité de la traverse (1).

## Patentansprüche

1. Tür für Personen- oder Lastenaufzugskabinen, vom Typ mit zwei sich öffnenden Türteilen, die jeweils aus mehreren Flügeln bestehen und von einem Bediengerät betätigt werden, das vier Schlitten (10, 14, 9, 13) umfaßt, welche sich ausschließlich auf einem Paar Schienen (7, 8) bewegen, um einerseits die Führung für die Hauptdrehachsen (19 bis 22) zu gewährleisten, die sich in der Öffnungsebene bewegen im Falle, daß die Flügel sich harmonikaartig zusammenlegen, andererseits für die unmittelbare Führung der Flügel, wenn diese teleskopartig zusammengeschoben werden, dadurch gekennzeichnet, daß die beiden Schienen (7, 8) in einer im wesentlichen vertikal stehenden Ebene und in einem verhältnismäßig großen gegenseitigen Abstand übereinander angeordnet sind, und daß jeder der vier Schlitten (10, 14, 9, 13) zugleich durch die beiden erwähnten Schienen geführt wird.

2. Tür nach Anspruch 1, dadurch gekennzeichnet,
-daß zwei der Schlitten (9, 10) Außenschlitten sind und von einem im wesentlichen ebenen und parallel zu und in geringem Abstand von der Ebene der Schienen und auf der einen Seite der Schienenebene angeordneten Flansch gebildet sind, welcher Flansch Rollen (12) trägt, die auf den Außenrändern der Gruppe der beiden Schienen (7, 8) laufen,
-daß die beiden anderen Schlitten (13, 14) Innenschlitten sind und von einem im wesentlichen ebenen und parallel zu und in geringem Abstand von der Ebene der Schienen, aber auf der anderen Seite der Schienenebene angeordneten Flansch gebildet sind, welcher Flansch Rollen trägt, die auf den Innenrändern der Gruppe der beiden Schienen laufen.

3. Tür nach Anspruch 2, dadurch gekennzeichnet, daß die vier Schlitten (10, 14, 9, 13) alternierend insofern ausgebildete sind, als die beiden schnellen Schlitten (14, 9) entgegengesetzt ausgeführt sind, damit sie sich in Schließstellung übereinanderschieben können, und daß jeder langsame Schlitten (10, 13) entgegengesetzt zu dem schnellen Schlitten (14, 9) gleicher Bewegungsrichtung ausgeführt ist, damit er sich in Offenstellung über diesen schieben kann.

4. Tür nach einem der Ansprüche 1 bis 3, dadurch gekennzeichnet, daß sie eine Vorrichtung zur Synchronisierung der Bewegungen der verschiedenen Schlitten (10, 14, 9, 13) aufweist, die sich in dem Zwischenraum zwischen den beiden Schienen (7, 8) befindet.

5. Tür nach einem der Ansprüche 2 bis 4, dadurch gekennzeichnet, daß sie eine Vorrichtung zur Synchroniserung der Bewegungen der verschiedenen Schlitten (10, 14, 9, 13) aufweist, die in dem Zwischenraum zwischen den Ebenen der Flanschen der beiden Schlittentypen angeordnet ist.

6. Tür nach den Ansprüchen 4 und 5, deren Vorrichtung zur Synchroniserung der Bewegungen der Schlitten (10, 14, 9, 13) von Seiltrieben oder dergleichen gebildet ist, dadurch gekennzeichnet, daß diese Vorrichtung nur zwei Seiltriebe aufweist, nämlich einen langen Seiltrieb (b1 bis b6), der mit den verschiedenen Schlitten zusammenwirkt, und einen kurzen Seiltrieb (b7, b8), der nur mit den langsamen Schlitten zusammenwirt.

7. Tür nach Anspruch 6, dadurch gekennzeichnet,
A) daß der lange Seiltrieb sechs aufeinanderfolgende Seiltrüme umfaßt, nämlich
-ein erstes Trum (b1), das von einem ersten, an einem ersten Ende der Traverse (1) befindlichen Festpunkt (24) ausgeht und zu einer ersten Losscheibe (25) führt, die von einem ersten langsamen Schlitten (13) getragen wird,
-ein zweites Trum (b2), das von der vorhergehenden Scheibe (25) ausgeht und zurück zu einer an dem genannten ersten Ende angeordneten Festscheibe (26) führt,
-ein drittes Trum (b3), das von der letzteren (26) ausgeht und an einem ersten schnellen Schlitten (14) von mit dem ersten langsamen Schlitten (13) entgegengesetzter Laufrichtung befestigt (28) ist, und sich von dort fortsetzt bis zu einer zweiten Festscheibe (29), die an dem zweiten Ende, der ersten Festscheibe gegenüber, angeordnet ist,
-ein viertes Trum (b4), das von der letztgenannten Festscheibe (29) ausgeht und an einem zweiten schnellen Schlitten (9) von mit dem ersten langsamen Schlitten (13) übereinstimmender Laufrichtung befestigt (31) ist, und sich von dort fortsetzt bis zu einer dritten Festscheibe (32), die an dem genannten ersten Ende angeordnet ist,
-ein fünftes Trum (b5), das von der letztgenannten Scheibe (32) ausgeht und zu einer zweiten Losscheibe (33) führt, die von einem zweiten langsamen Schlitten (10) von mit dem ersten schnellen Schlitten (14) übereinstimmender Laufrichtung getragen wird,
-ein sechstes Trum (b6), das von der letztgenannten Scheibe (33) zu einem zweiten festen Verankerungspunkt (34) an dem genannten ersten Ende der Traverse (1) zurückführt;
B) daß der kurze Seiltrieb um eine vierte Festscheibe (36) an dem genannten zweiten Ende herumführt, und daß seine beiden Trümer (b7 bzw. b8) an die beiden langsamen Schlitten (10 bzw. 13) angehängt sind.

8. Tür nach Anspruch 7, dadurch gekennzeichnet, daß die erste (26) und die dritte (32) Festscheibe übereinanderliegen und sich jeweils um die gleiche Achse (27) drehen, die an dem genannten ersten Ende der Traverse (1) angeordnet ist, während die zweite (29) und die vierte (36) Festscheibe ebenfalls übereinanderliegen und sich jeweils um die gleiche Achse (30) an dem genannten zweiten Ende der Traverse (1) drehen.

## Claims

1. Door for a lift car for people or loads, of the type opening in two parts, each formed from several leaves which are controlled by an operating device comprising four sliding pieces (10, 14,9,13) displaced exclusively on a pair of rails (7, 8) in order to ensure the guiding either of the main hinge pins (19 to 22) displaced in the plane of the opening in the case where the leaves fold up like an accordion, or directly of the leaves if they slide telescopically, characterized in that the two rails (7, 8) are superposed in a substantially vertical plane and have a relatively large distance between them, and in that each of the four sliding pieces (10, 14,9,13) is at the same time guided by the two abovementioned rails.

2. Door according to Claim 1, characterized in that
-two of the sliding pieces (9, 10) are of an outer type and are formed by a substantially plane plate situated in parallel with and at a small distance from the plane of the rails and on one side of the latter, this plate carrying rollers (12) which run on the outer edges of the whole of the two rails (7, 8),
-the two other sliding pieces (13, 14) are of an inner type and are formed by a substantially plane plate situated in parallel with and at a small distance from the plane of the rails but on the other side of the latter, this plate carrying rollers which run on the inner edges of the whole of the two rails.

3. Door according to Claim 2, characterized in that the four sliding pieces (10, 14, 9, 13) are of an alternating type such that the two fast sliding pieces (14, 9) are of opposite types so as to be able to cross in the closed position and that each slow sliding piece (10, 13) is of the opposite type to that of the fast sliding piece (14, 9) with the same direction of displacement so as to be able to cross the latter in the open position.

4. Door according to one of Claims 1 to 3, characterized in that it comprises a device for synchronizing the movements of the various sliding pieces (10, 14, 9, 13) which is situated in the gap provided between the two rails (7, 8).

5. Door according to one of Claims 2 to 4, characterized in that it comprises a device for synchronizing the movements of the various sliding pieces (10, 14, 9, 13) which is situated in the gap between the planes of the plates of the two types.

6. Door according to Claims 4 and 5, in which the device for synchronizing the movements of the sliding pieces (10, 14, 9, 13) consists of thin cables or the like, characterized in that this device comprises only two thin cables, a long thin cable (b1 to b6) which interacts with the various sliding pieces and a short thin cable (b7, b8) which interacts only with the slow sliding pieces.

7. Door according to Claim 6, characterized in that
A) the long thin cable comprises six successive lengths, namely
-a first length (b1) which starts from a first fixed point (24) situated at a first end of the crosspiece (1) to arrive at a first movable pulley (25) carried by a first slow sliding piece (13),
-a second length (b2) which starts from the previous pulley (25) to return to a first fixed pulley (26) situated at the said first end,
-a third length (b3) which starts from the latter pulley (26) and is fixed (28) to a first fast sliding piece (14) with an opposite direction to that of the first slow sliding piece (13) and from there then continues as far as a second fixed pulley (29) situated at the second end, opposite the first,
-a fourth length (b4) which starts from this latter fixed pulley (29) and is fixed (31) to a second fast sliding piece (9) with the same direction as the first slow sliding piece (13) and from there then continues as far as a third fixed pulley (32) situated at the said first end,
-a fifth length (b5) which starts from this latter pulley (32) and arrives at a second movable pulley (33) carried by a second slow sliding piece (10) with the same direction as the first fast sliding piece (14), and
-a sixth length (b6) which returns from this latter pulley (33) to a second fixed point (34) for anchoring to the said first end of the crosspiece (1);
B) the short thin cable is returned on a fourth fixed pulley (36) at the said second end, and its two lengths (b7, b8) are fastened (35, 37) to the two slow sliding pieces (10, 13), respectively.

8. Door according to Claim 7, characterized in that the first (26) and third (32) fixed pulleys are superposed and rotate respectively about the same spindle (27) situated at the said first end of the crosspiece (1), whereas the second (29) and fourth (36) fixed pulleys are also superposed and rotate about the same spindle (30) at the said second end of the crosspiece (1).
